# EUROPÄISCHE PATENTSCHRIFT

(11) **EP 0 930 971 B1**
(45) Veröffentlichungstag und Bekanntmachung des Hinweises auf die Patenterteilung: **26.04.2000**
(21) Anmeldenummer: 97945745.4
(22) Anmeldetag: 14.10.1997
(51) Int. Cl.: B41F 13/58, B41F 13/06, B65H 23/32

(54) **PAPIERBAHNZUFÜHRUNG ZU FALZAPPARATEN**
PAPER FEEDING IN A FOLDER
ALIMENTATION D'APPAREILS DE PLIAGE EN FEUILLE CONTINUE

(30) Priorität: 14.10.1996 DE 19642420
(43) Veröffentlichungstag der Anmeldung: 28.07.1999
(73) Patentinhaber: Koenig & Bauer Aktiengesellschaft, 97080 Würzburg (DE)
(72) Erfinder: WEIS, Anton, D-64653 Lorsch (DE)
(86) Internationale Anmeldenummer: DE9702340
(87) Internationale Veröffentlichungsnummer: WO9816386

(56) Entgegenhaltungen:
- DE-A- 1 919 695
- DE-A- 2 435 583
- DE-A- 3 811 909
- DE-A- 4 439 615
- DE-U- 8 501 065
- US-A- 1 738 324
- US-A- 1 796 643
- US-A- 3 809 303

## Beschreibung

Die Erfindung betrifft eine Papierbahnzuführung zu Falzapparaten einer Rollenrotationsdruckmaschine entsprechend dem Oberbegriff des Anspruches 1.

Durch die DE 38 11 909 A1 ist es bei Papierbahnzuführungen zu einem Falzapparat bekannt, den aus Zug-, Register- und Leitwalzen sowie Wendestangen bestehenden überbau sowohl mit einem Längsfalzwerk für sogenannte "Trichterproduktion" als auch für sogenannte "Magazinproduktion" zu verwenden. Aus den insbesondere bei Tiefdruckverfahren zu bedruckenden breiten Papierbahnen resultieren eine Vielzahl von längsgeschnittenen Teilpapierbahnen, welche schließlich in einem Strang zum Querfalzen in das Querfalzwerk des Falzapparates einlaufen. Dazu werden eine Vielzahl von im überbau des Falzapparates übereinander angeordneten Zug-, Register- und Leitwalzen sowie Wendestangen benötigt, was zu einer großen Bauhöhe der Rollenrotationsdruckmaschine führt.

Die DE 44 39 615 A1 beschreibt eine Papierbahnzuführung zu Falzapparaten einer Rollenrotationsdruckmaschine, wobei in zwei beabstandeten Ebenen überbau-Schlitten vorgesehen sind und einer der überbau-Schlitten verfahrbar ist.

Die DE-OS 19 19 695 zeigt verfahrbare Falzapparate.

Der Erfindung liegt die Aufgabe zugrunde, eine Zuführung einer Mehrzahl von Teilpapierbahnen längsgeschnitten aus einer besonders breiten Papierbahnen zu einem oder zwei Falzapparat(en) einer Rollenrotationsdruckmaschine zu schaffen.

Erfindungsgemäß wird diese Aufgabe durch die Merkmale des kennzeichnenden Teils des Anspruches 1 gelöst.

Die Erfindung soll an einem Ausführungsbeispiel näher erläutert werden. Die zugehörigen Zeichnungen zeigen in
- Fig. 1: eine schematische Ansicht einer Papierbahnzuführung zu Falzapparaten bei Magazinproduktion.

Von nichtdargestellten Druckwerken einer Rollenrotationsdruckmaschine, - z. B. einer zwischen Seitengestellen 1; 2 angeordneten Tiefdruck-Druckwerken läuft eine bedruckte, z. B. formzylinderbreite Papierbahn mit einer Breite b von z. B. 3,6 bis 4 m in ein bekanntes nichtdargestelltes Längsschneidwerk ein. In ihm wird die sehr breite Papierbahn in z. B. zwölf gleichbreite Teilpapierbahnen 4 bis 15 längs aufgeschnitten. Die Teilpapierbahnen 4 bis 15 werden zu einem mit den Seitengestellen 1, 2 verbundenen ersten, oberen überbau-Schlitten A sowie einem zweiten, unteren überbau-Schlitten B geführt. Im oberen überbau-Schlitten A sind jeweils Teilpapierbahn-Führungsgruppen A4 bis A9, im unteren überbau-Schlitten B die Teilpapierbahn-Führungsgruppen B11 bis B15 zum Führen und Umleiten der Teilpapierbahnen 4 bis 15 übereinander angeordnet. Jede der genannten Teilpapierbahn-Führungsgruppen A4 bis A9 sowie B11 bis B15 weist eine der Wendestangen 24 bis 35, eine der Registerwalzen 39 bis 50 sowie eine der Zugwalzen 54 bis 65 auf.

Die überbau-Schlitten A und B sind als dreidimensionale sich erstreckende Schlitten oder Wagen in Bahnenkonstruktion ausgeführt. Sie sind entlang zweier untereinanderliegender horizontaler Ebenen quer und/oder in und entgegen der Laufrichtung der ungeschnittenen, d. h. nichtlängsgeschnittenen Papierbahn horizontal hin- und her verschiebbar und können in jeweils linker und rechter bzw. vorderer und hinterer Endlage arretiert werden. Hierdurch ist es möglich, den innerhalb des überbau-Schlittens A aus den Teilpapierbahnen 4, 5, 6, 7, 8 und 9 gebildeten ersten Teilpapierbahnstrang 67 und den im überbau-Schlitten B aus den Teilpapierbahnen 10, 11, 12, 13, 14 und 15 gebildeten zweiten Teilpapierbahnstrang 68 einem unterhalb des unteren überbau-Schlittens B angeordneten linken Falzapparat 94 und/oder einem neben dem linken Falzapparat 94 angeordneten rechten, aber auch über Umlenkwalzen einem vorderen und hinteren "halbbreiten" Falzapparat 95 bzw. einem "mehrfachbreiten", z. B. "doppeltbreiten" Falzapparat zuzuführen.
Der Papiereinlauf in die Falzapparate 94, 95 erfolgt jeweils über an sich bekannte Zugwalzenpaare 74, 76, 79.

Der obere überbau-Schlitten A ist z. B. auf zwei falzapparatfesten oberen Horizontal-Trägern 36 geführt und gehalten mittels Schwalbenschwanzführungen, um mindestens eine halbe maximal mögliche Papierbahnbreite (= 1/2 x Formzylinderballenlänge) verschiebbar und arretierbar.
Der untere überbau-Schlitten B ist auf zwei falzapparatfesten unteren Horizontal-Trägern 37 geführt und gehalten mittels Schwalbenschwanzführungen, um mindestens eine halbe maximal mögliche Papierbahnbreite (= 1/2 x Formzylinderballenlänge) verschiebbar und arretierbar.

Die Wendestangen 24 bis 35 sind jeweils innerhalb der Schlitten A und B in bekannter Weise verschiebbar, vorzugsweise um einen Betrag der mindestens einer halben maximalen Papierbahnbreite entspricht.

Durch Anordnung der beiden quer zur Laufrichtung der nicht längsgeschnittenen Papierbahn horizontal verschiebbaren überbau-Schlitten A und B und den in und quer zur Laufrichtung der nicht längsgeschnittenen Papierbahn verschiebbaren Wendestangen 24 bis 35 und den horizontal in und entgegen der Laufrichtung der umgelenkten Teilpapierbahnen verschiebbaren Registerwalzen 39 bis 50, ist es möglich, sog. "einfachbreite", aber auch sog. "mehrfachbreite", z. B. "doppeltbreite" Falzapparate einzusetzen. D. h. die Falzzylinderlängen sind an die Breite der in einem einzigen Strom erzeugten Signaturen angepaßt. Im Gegensatz zu Falzapparaten, bei denen die Längen der Falzzylinder an zwei nebeneinander erzeugte Ströme von Signaturen angepaßt sind.

Die überbau-Schlitten A und B können so verschoben werden, daß z. B. die zu einem ersten Teilpapierbahnstrang 67 zusammengeführten Teilpapierbahnen 4 bis 9, je nach Stellung des Schlittens A wahlweise den linken Falzapparat 94 (Falzapparat FA-A) oder dem rechten Falzapparat 95 (Falzapparat FA-B) zugeführt werden. Es ist weiter möglich, daß die zu einem zweiten Teilpapierbahnstrang 68 zusammengeführten Teilpapierbahnen 10 bis 15 des überbau-Schlittens B je nach Stellung des überbau-Schlittens B wahlweise in den rechten Falzapparat 95 oder den linken Falzapparat 94 zugeführt werden können.

Im ersteren Falle stehen die überbau-Schlitten A und B in ihrer linken Endstellung links untereinander, so daß der linke Teilpapierbahnstrang 67 über die linken Zugwalzen 74 und der rechte Teilpapierbahnstrang 68 über die rechten Zugwalzen 76 des linken Falzapparates 94 (Falzapparat FA-B) in diesen einlaufen. Die Wendestangen 24 bis 28 stehen hierbei in ihrer linken Stellung.

Im zweiten Fall können oberer überbau-Schlitten A und unterer überbau-Schlitten B in ihre rechte Endstellung übereinander gefahren und arretiert werden. Die Wendestangen 24 bis 35 stehen in ihrer linken Endstellung, so daß der linke Teilpapierbahnstrang 67 aus dem überbau-Schlitten A über die linken Zugwalzen 76 und der rechte Teilpapierbahnstrang 68 über die rechten Zugwalzen 74 in den rechten Falzapparat 95 (Falzapparat FA-B) einlaufen.

In einer dritten Stellung der überbau-Schlitten A und B sind der obere überbau-Schlitten A in seine äußerste linke Position und der untere überbau-Schlitten B in seine äußerste rechte Position gefahren und arretiert. Seine Wendestangen 10 bis 15 des unteren überbau-Schlittens B sind "treppenartig" zueinander versetzt und zwar steigend zur gedachten Mitte der ungeschnittenen Papierbahn hin.

Der obere überbau-Schlitten A steht, wie schon gesagt, in seiner äußersten linken Stellung. Seine Wendestangen 24 bis 29 sind "treppenartig" fallend zur gedachten Mitte der ungeschnittenen Papierbahn hin versetzt. Die Schwerpunkte sämtlicher Wendestangen 10 bis 15, 24 bis 29 liegen auf einer geneigten (von rechts nach links steigenden) Gerade. Der obere überbau-Schlitten A speist den linken Falzapparat 94 (Falzapparat FA-A), der untere überbau-Schlitten B den rechten Falzapparat 95 (Falzapparat FA-B).

Es ist aber auch noch eine weitere Stellung der überbau-Schlitten A und B zueinander möglich. Hierbei steht der obere überbau-Schlitten A in seiner rechten Endstellung und der untere überbau-Schlitten B in seiner linken Endstellung. Die Wendestangen 10 bis 15, 24 bis 29 sind entsprechend "treppenartig" von links nach rechts steigend angeordnet.

Unter "einfachbreiten" Falzapparaten werden Falzapparate verstanden, deren Breite auf die Breite der aus der Papierbahn längsgeschnittenen Teilpapierbahnen 4 bis 15 bzw. einer Breite eines Stranges 67; 68 ausgelegt ist.

Unter "mehrfachbreiten", insbesondere "doppeltbreiten" Falzapparaten werden Falzapparate verstanden, deren Breite auf die Breite von mehreren, z. B. zwei nebeneinander laufenden Teilpapierbahnen 4 bis 15 bzw. nebeneinander laufenden Strängen 67; 68 aus Teilpapierbahnen 4 bis 15 ausgelegt ist.

Unterhalb des untersten überbau-Schlittens B können also mehrere "einfachbreite" oder "mehrfachbreite", z. B. "zweifachbreite" Falzapparate nebeneinander angeordnet werden (Fig. 1). Es können aber auch mehrmals - z. B. zweimal - mehrere "einfachbreite" Falzapparate - z. B. zwei - hintereinander angeordnet werden. Hieraus ergeben sich also vier "einfachbreite" Falzapparate.

Es wäre auch eine Mischung aus "einfachbreiten" und "mehrfachbreiten", z. B. "zweifachbreiten" Falzapparaten möglich.

Es wäre auch möglich, aus mehreren Papierbahnen längsgeschnittene Teilpapierbahnen der Papierbahnzuführung zuzuführen.

Es können angetriebene Zugwalzen 74, 76 für jeden Teilpapierbahnstrang 67, 68 vorgesehen sein.

Auch wäre ein Austauschen von Falzapparaten möglich, so daß entsprechend der notwendigen Produktion Spezialfalzapparate ein- und ausgefahren werden könnten. Sämtlich Falzapparate können mit frequenzgesteuerten Einzelantrieben ausgerüstet sein.

Die Ebenen C, D, auf denen die überbau-Schlitten A, B verschoben werden könnten, können links und rechts zu einer sie schneidenden senkrechten Ebene von dieser nach oben oder unten hin (V-förmig oder dachförmig) geneigt sein. Dieses wäre dann möglich, wenn die überbau-Schlitten A, B nur horizontal in und entgegen Papierbahn-Laufrichtung bewegbar wären.

## Patentansprüche

1. Papierbahnzuführung zu einer Anzahl von Falzapparaten einer Rollenrotationsdruckmaschine von aus einer Anzahl von Papierbahnen längsgeschnittenen Teilpapierbahnen (4 bis 15) über Wendestangen (24 bis 29; 31 bis 35), wobei die Papierbahn-Laufrichtung in Produktionsrichtung durch Druckwerke verläuft und über die Wendestangen (24 bis 29; 31 bis 35) die Teilpapierbahnen (4 bis 15) quer zur Papierbahn-Laufrichtung umgelenkt werden und zu einem oder mehreren Teilpapierbahnsträngen (67, 68) zusammengeführt sind, wobei auf mindestens zwei beabstandeten horizontalen oder zur Horizontalen geneigten Ebenen (C; D) je ein überbau-Schlitten (A; B) vorgesehen ist, einer der überbau-Schlitten (A; B) auf seiner ihm zugeordneten Ebene (C; D) verfahrbar angeordnet ist und die überbau-Schlitten (A; B) jeweils eine Mehrzahl von Wendestangen (10 bis 15; 24 bis 29) aufweisen, dadurch gekennzeichnet, daß jeder der überbau-Schlitten (A; B) auf seiner ihm zugeordneten Ebene verfahrbar ist.

2. Papierbahnzuführung nach Anspruch 1, dadurch gekennzeichnet, daß die überbau-Schlitten (A; B) quer zur Laufrichtung der nichtlängsgeschnittenen Papierbahn verfahrbar angeordnet sind.

3. Papierbahnzuführung nach Anspruch 1, dadurch gekennzeichnet, daß die überbau-Schlitten (A; B) in und entgegen der Laufrichtung der nichtlängsgeschnittenen Papierbahn verfahrbar angeordnet sind.

4. Papierbahnzuführung nach Anspruch 1, dadurch gekennzeichnet, daß die überbau-Schlitten (A; B) quer und in und entgegen der Laufrichtung der nichtlängsgeschnittenen Papierbahn verfahrbar angeordnet sind.

5. Papierbahnzuführung nach Ansprüchen 1 bis 4, dadurch gekennzeichnet, daß in jedem der überbau-Schlitten (A; B) entsprechend der Anzahl der Wendestangen (10 bis 15; 24 bis 29) einstellbare Längsregistereinrichtungen (39 bis 44; 45 bis 50) vorgesehen sind.

6. Papierbahnzuführung nach Ansprüchen 1 bis 5, dadurch gekennzeichnet, daß die überbau-Schlitten (A; B) derart verschiebbar angeordnet sind, daß sie übereinanderstehend oder zu einander versetzt sind.

7. Papierbahnzuführung nach Anspruch 1, dadurch gekennzeichnet, daß jedem überbau-Schlitten (A; B) ein wählbarer Falzapparat (94; 95) zugeordnet ist.

8. Papierbahnzuführung nach Anspruch 7, dadurch gekennzeichnet, daß die Falzapparate (94, 95) als sog. "einfachbreite" Falzapparate ausgeführt sind.

9. Papierbahnzuführung nach Ansprüchen 1 bis 7, dadurch gekennzeichnet, daß eine Anzahl sog. "doppeltbreiter" Falzapparate vorgesehen sind.

10. Papierbahnzuführung nach Ansprüchen 1 bis 8, dadurch gekennzeichnet, daß pro Wendestange (10 bis 15; 24 bis 29) eine Zugeinrichtung (54 bis 59; 60 bis 65) vorgesehen ist.

## Claims

1. Paper-web feed to a number of folders of a web-fed printing machine of partial paper webs (4 to 15), cut longitudinally from a number of paper webs, via turning bars (24 to 29; 31 to 35), the paper-web running direction passing in the production direction through printing units and the partial paper webs (4 to 15) being deflected transversely to the paper-web running direction via the turning bars (24 to 29; 31 to 35) and being brought together to form one or more partial paper-web strands (67, 68), a respective superstructure slide (A; B) being provided on at least two planes (C; D) which are spaced apart and are horizontal or are inclined with respect to the horizontal, one of the superstructure slides (A; B) being arranged movably on its assigned plane (C; D), and the superstructure slides (A; B) in each case having a plurality of turning bars (10 to 15; 24 to 29), characterized in that each of the superstructure slides (A; B) is movable on its assigned plane.

2. Paper-web feed according to Claim 1, characterized in that the superstructure slides (A; B) are arranged movable transversely to the running direction of the paper web which is not cut longitudinally.

3. Paper-web feed according to Claim 1, characterized in that the superstructure slides (A; B) are arranged movably in and counter to the running direction of the paper web which is not cut longitudinally.

4. Paper-web feed according to Claim 1, characterized in that the superstructure slides (A; B) are arranged movably transversely and in and counter to the running direction of the paper web which is not cut longitudinally.

5. Paper-web feed according to Claims 1 to 4, characterized in that adjustable longitudinal register devices (39 to 44; 45 to 50) are provided in each of the superstructure slides (A; B) corresponding to the number of turning bars (10 to 15; 24 to 29).

6. Paper-web feed according to Claims 1 to 5, characterized in that the superstructure slides (A; B) are arranged displaceably in such a manner that they are offset standing one above the other or with respect to each other.

7. Paper-web feed according to Claim 1, characterized in that each superstructure slide (A; B) is assigned a selectable folder (94; 95).

8. Paper-web feed according to Claim 7, characterized in that the folders (94, 95) are designed as so-called "single-width" folders.

9. Paper-web feed according to Claims 1 to 7, characterized in that a number of so-called "double-width" folders are provided.

10. Paper-web feed according to Claims 1 to 8, characterized in that one draw device (54 to 59; 60 to 65) is provided per turning bar (10 to 15; 24 to 29).

## Revendications

1. Alimentation en bande de papier d'une pluralité d'appareils de pliage d'une machine à imprimer rotative à rouleaux, à partir d'une pluralité de bandes partielles de papier (4 à 15) découpées longitudinalement à partir de bandes de papier, par des barres de retournement (24 à 29; 31 à 35), le sens de défilement de la bande de papier s'étendant dans la direction de la production par les groupes d'impression et les bandes partielles de papier (4 à 15) étant déviées par les barres de retournement (24 à 29; 31 à 35), transversalement par rapport à la direction de défilement de la bande de papier, et regroupées en un ou plusieurs tronçons de bande partiels de papier (67, 68), sur au moins deux plans (C; D) horizontaux, espacés l'un de l'autre ou bien inclinés par rapport à l'horizontale, étant prévu respectivement un chariot de superstructure (A; B), l'un des chariots de superstructure (A; B) étant disposé de façon déplaçable son plan (C; D) associé, et les chariots de superstructure (A; B) présentant chacun une pluralité de barres de retournement (10 à 15; 24 à 29), caractérisée en ce que chacun des chariots de superstructure (A; B) est déplaçable sur son plan associé.

2. Alimentation en bande de papier selon la revendication 1, caractérisée en ce que les chariots de superstructure (A; B) sont disposés de façon à être déplaçables transversalement par rapport à la direction de défilement de la bande de papier non découpée longitudinalement.

3. Alimentation en bande de papier selon la revendication 1, caractérisée en ce que les chariots de superstructure (A; B) sont disposés de façon à être déplaçables dans et à l'encontre de la direction de défilement de la bande de papier non découpée longitudinalement.

4. Alimentation en bande de papier selon la revendication 1, caractérisée en ce que les chariots de superstructure (A; B) sont disposés de façon à être déplaçables transversalement et dans et à l'encontre du sens de défilement de la bande de papier non découpée longitudinalement.

5. Alimentation en bande de papier selon les revendications 1 à 4, caractérisée en ce que' des dispositifs de repérage longitudinal (39 à 44; 45 à 50) réglables sont prévus, de manière correspondante au nombre des barres de retournement (10 à 15; 24 à 29), dans chacun des chariots de superstructure (A; B).

6. Alimentation en bande de papier selon les revendications 1 à 4, caractérisée en ce que les chariots de superstructure (A; B) sont disposés de façon déplaçable, de manière à être situés les uns au-dessus des autres ou bien décalés les uns par rapport aux autres.

7. Alimentation en bande de papier selon la revendication 1, caractérisée en ce qu'un appareil de pliage (94; 95) sélectionnable est associé à chaque chariot de superstructure (A; B).

8. Alimentation en bande de papier selon la revendication 7, caractérisée en ce que les appareils de pliage (94; 95) sont réalisés sous la forme d'appareils de pliage "à largeur simple".

9. Alimentation en bande de papier selon les revendications 1 à 7, caractérisée en ce qu'une pluralité de ce qu'on appelle des appareils de pliage "à largeur double" sont prévus.

10. Alimentation en bande de papier selon les revendications 1 à 8, caractérisée en ce qu'un dispositif de traction (54 à 59; 60 à 65) est prévu pour chaque barre de retournement (10 à 15; 24 à 29).
